# EUROPÄISCHE PATENTSCHRIFT

(11) **EP 2 241 450 B1**
(45) Veröffentlichungstag und Bekanntmachung des Hinweises auf die Patenterteilung: **08.02.2012**
(21) Anmeldenummer: 10003847.0
(22) Anmeldetag: 12.04.2010
(51) Int. Cl.: B43L 9/12, B43L 9/22

(54) **Zirkel mit Schenkelgelenk und einem Spindelschutzkörper für seine Verstellspindel**
Compass with axle joint and a spindle protection body for its adjustment spindle
Compas à branches articulées doté d'un corps de protection de broche destiné à sa broche de réglage

(30) Priorität: 15.04.2009 DE 102009017149
(43) Veröffentlichungstag der Anmeldung: 20.10.2010
(73) Patentinhaber: Intertech Zeichengeräte GmbH, 91448 Emskirchen (DE)
(72) Erfinder: Partes, Günther, 91448 Emskirchen (DE)
(74) Vertreter: Gassner, Wolfgang

(56) Entgegenhaltungen:
- DE-A1- 19 635 599
- DE-C- 61 969
- DE-U1- 20 001 768

## Beschreibung

Die Erfindung bezieht sich auf einen Zirkel mit Schenkelgelenk für die beiden Zirkelschenkel an einem oberen Zirkelkopf der Zirkelschenkel, mit einer in der Nähe des Schenkelgelenkes in je einem Gewindelager drehbar gelagerten Verstellspindel, wobei die Verstellspindel je nach dem Grad der Aufspreizung der Zirkelschenkel aus diesen mehr oder weniger weit herausragt, und mit am unteren Ende der Zirkelschenkel jeweils angeordneten Minen- oder Nadelbefestigungen,

Ein solcher Zirkel ist in verschiedenen Ausführungen bekannt. Da die Verstellspindel bei den bekannten Zirkeln je nach dem Öffnungsgrad der Zirkelschenkel mehr oder weniger weit aus letzteren herausragt, besteht die Möglichkeit oder auch die Gefahr, dass durch Herunterfallen oder durch Anstossen an die freien Enden der Verstellspindel diese verbogen werden kann. Auch kann man sich beim Hantieren mit dem Zirkel unter Umständen leichte Verletzungen mit der Verstellspindel zufügen, was vor allem auf Schulkinder zutrifft.

Ein Zirkel gemäß dem Oberbegriff des Anspruchs 1 ist im Dokument DE 20001768U offenbart.

Der Erfindung liegt die Aufgabe zugrunde, einen Zirkel der eingangs genannten Art so auszubilden, dass unbeabsichtigte Beschädigungen der Verstellspindel sowie eine Verletzungsgefahr beim Hantieren mit dem Zirkel vermieden werden können. Eine Unteraufgabe besteht darin, den Zirkelschutz so zu gestalten, dass der Zirkel, auch ohne in einem Zirkeletui untergebracht zu sein, gegen Beschädigungen geschützt ist.

Erfindungsgemäss wird die gestellte Aufgabe bei einem Zirkel gemäss Oberbegriff des Anspruchs 1 durch die im Kennzeichen des Anspruchs 1 angegebenen Merkmale gelöst, nämlich durch einen die Spindeldrehung und Schenkel-Verstellung zulassenden Spindelschutzkörper, welcher die Verstellspindel so weit abdeckt, dass eine ungewollte Verbiegung der oder eine Verletzung durch die Verstellspindel vermieden ist.

Vorteilhafte Weiterbildungen des Gegenstandes nach Anspruch 1 sind in den Ansprüchen 2 bis 18 angegeben.

Bei Zirkeln mit einem den Zirkelkopf bildenden kopfseitigen Lagerkörper besteht eine günstige Ausbildung und Lagerung des Spindelschutzkörpers darin, dass dieser am kopfseitigen Lagerkörper gelagert ist. Diese grundsätzliche Ausführung gestattet es, dass der Spindelschutzkörper aus zwei etwa hutartigen Schutzplatten bestehen kann, die sich auf beiden Aussenseiten der Zirkelschenkel vom Zirkelkopf bis zum Bereich der Verstellspindel erstrecken und mit je zwei die Verstellspindel beidseits überdeckenden Querfortsätzen versehen sind. Ein Vorteil dieser Ausführung ist, dass die Zirkelschenkel zwischen den beiden Schutzplatten unabhängig von diesen bewegbar sind.

Die mit der Erfindung erzielbaren Vorteile sind vor allem darin zu sehen, dass bei Hantieren mit dem Zirkel nach der Erfindung eine Beschädigung (Verbiegen, Abbrechen) der und eine Verletzung durch die Verstellspindel vermieden werden, weil die Verstellspindel gewissermassen eine Schutzrahmen aufweist. In bevorzugter Ausführung besteht der Spindelschutzkörper aus Kunststoff. Ein besonderer Vorteil und eine besondere Ausgestaltung ergeben sich aufgrund des Spindelschutzes durch den Spindelschutzkörper dadurch, dass die Verstellspindel selbst komplett aus Kunststoff gefertigt werden kann. Auch das auf der Verstellspindel sitzende Rändelrad kann aus Kunststoff bestehen. Die Herstellung einer Verstellspindel und ggfs. Ihres Rändelrades aus Kunststoff ergibt im Vergleich zu einer Metallausführung eine Kostenersparnis.

Die Unteraufgabe wird dadurch gelöst, dass über die Enden der Zirkelschenkel mit ihren Minen- und Nadelbefestigungen und ihren Feststell-Rädchen Schutzkappen aufsetzbar sind, die elastisch deformierbare Schenkel zur leichten De- und Remontage aufweisen. Auf diese Weise ist der Zirkel auch ohne Unterbringung in einem Zirkelkasten oder einem Etui ausreichend geschützt.

Der Zirkel nach der Erfindung ist vorzugsweise ein solcher, der nicht nur eine Feineinstellung, sondern auch eine Schnelleinstellung zulässt, d.h. dass er ausser der Feineinstellung der Öffnungsweite seiner Schenkel mittels des Rändelrades mit einer solchen Gewindesteigung seiner Verstellspindel und der zugehörigen Gewindelager versehen ist, dass eine Schnellverstellung der Zirkelschenkel durch Aufspreizen oder Zusammenführen der Zirkelschenkel von Hand ermöglicht ist.

Im folgenden wird der Gegenstand der Erfindung anhand mehrerer in der Zeichnung dargestellter Ausfiihrungsbeispiele noch näher erläutert. In der Zeichnung zeigt in perspektivischer Darstellung der Fig. 1 bis 4 sowie Fig. 6 und 8 und in Draufsicht der Fig. 5 und 7:
- **Fig. 1**: einen Zirkel mit zwei zirkelkopfseitig gelagerten hutartigen Schutzplatten auf beiden Aussenseiten der Zirkelschenkel;
- **Fig. 2**: ein zweites Ausführungsbeispiel, mit nur einer hutartigen Schutzplatte, welche die Verstellspindel und das Rändelrad rahmenartig umgibt und durch Schlitze der beiden Zirkelschenkel hindurchragt;
- **Fig. 3**: ein drittes Beispiel eines Zirkeld, bei dem im Vergleich zu Fig.2 der obere, kopfseitig gelagerte Fortsatz weggelasssen und die Spindel und Rändelrad rahmenartig umfassende Schutzplatte an den Gewindelager geführt ist;
- **Fig. 4**: eine Variante zu Fig. 3, bei der die Einzelplatte nach Fig. 3 dupliziert und beide Schutzplatten z.B. an axialen Verlängerungen der Gewinde- lager aussen an den Zirkelschenkeln geführt sind;
- **Fig. 5**: einen Zirkel, dessen Gewindelager axiale geteilte Kunststoffbuchsen sind, die in Schenkelschlitzen und aussen auf den Zirkelschenkeln sitzen und an die jeweilige Winkelstellung der Zirkelschenkel adaptier- bar sind, wobei gestrichelt angedeutete zungenartige Fortsäze als Spindelschutz an die Kunststoffbuchsen angeformt sind;
- **Fig. 6**: Fig. 6 die Einzelheit einer der beiden Doppelzungen-Spindelschutz- körper nach Fig. 5, in Seitenansicht;
- **Fig. 7**: einen Zirkel, bei dem zusätzlich zum Spindelschutzkörper über die Minen- bzw. Nadelbefestigungen der Zirkelschenkel eine Schutzkappe geschoben ist; und
- **Fig. 8**: eine einzelne Schutzkappe, perspektivisch.

Der Zirkel ZZ nach Fig. 1 hat einen vorzugsweise aus Kunststoff bestehenden Zirkelkopf 1 und einem gerändelten Schaft 1a an seinem oberen Ende. Der Zirkelkopf 1 bildet das Gehäuse für ein Schenkelgelenk 2 der beiden Zirkelschenkel Z1, Z2, deren zugehörige Gelenkschrauben mit 2.1 und 2.2 bezeichnet sind. Am unteren Ende des Zirkels ZZ1 sind Nadelbefestigungen 3.1, 3.2 mit Nadeln 4.1 und 4.2 und Feststellrädchen 5.1, 5.2 angeordnet. Der Zirkel ZZ wie auch die in Fig. 2 bis 4 dargestelleten Zirkel sind der Einfachheit halber als Stechzirkel mit je zwei Nadeln dargestellt; es versteht sich, dass statt einer Nadel auch eine Graphitmine befestigt werden kann, so dass ein Zeichenzirkel gebildet wird. In Fig.1 sind die Spindelachse 6' strichpunktiert und die Verstellspindel 6 (im folgenden vereinfachend: Spindel) und ihre Gewindelager 7 gestrichelt angedeutet. Im einfachsten Fall sind die Gewindelager von der Spindel 6 durchdrungene Gewindebuchsen, die um eine senkrecht zu Spindelachse 6' verlaufende Gelenkachse 7' um einen Winkel schwenkbar in Bohrungen der Zirkelschenkel Z1, Z2 gelagert sind. Dieser Winkel entspricht der Veränderung des Winkels zwischen einem Zirkelschenkel und der Spindelachse 6' , wenn die Zirkelschenkel in ihrer Srellung zwischen geschlossener und geöffneter Position verstellt werden. Je nach

Öffnungsgrad des Zirkels ZZ ragt die Spindel 6 mehr oder weniger weit durch Schlitze 8 in den Zirkelschenkeln Z1, Z2 aus diesen heraus. Diese Schlitze 8, von denen nur einer zu sehen ist, lassen die schon erwähnte Änderung des Winkels zwischen der Spindel 6 und den Zirkelschenkeln Z1, Z2 zu.

Erfindungsgemäss ist ein die Spindeldrehung und Schenkel-Verstellung zulassender Spindelschutzkörper SSK1 vorgesehen, welcher die Spindel 6 so weit abdeckt, dass eine ungewollte Verbiegung der oder eine Verletzung durch die Spindel 6 vermieden ist. Der Spindelschutzkörper SSK1 besteht beim ersten Ausführungsbeispiel aus zwei etwa hutartigen Schutzplatten 9.1, 9.2, die sich auf beiden Aussenseiten der Zirkelschenkel Z1, Z2 vom Zirkelkopf 1 bis zum Bereich der Verstellspindel 6 erstrecken und mit je zwei die Spindel 6 beidseits überdeckenden Querfortsätzen 10 versehen sind. Der Spindelschutzkörper SSK1 ist mit seinen beiden Schutzplatten 9.1, 9.2 am Zirkelkopf 1 mit den beiden Gelenkschrauben 2.1, 2.2 angeschraubt; er kann auch mit dem Zirkelkopf 1 zu einem Lagerkörper baulich vereinigt sein.

Wie man sieht, ist die Spindel 6 durch die beiden Querfortsätze oder Zungen 10,10 an ihren beiden überstehenden Enden geschützt, wobei das Rändelrad 11 auf jeder Zirkelbreitseite durch einen Schlitz 12 in den Schutzplatten nach aussen zugänglich und bedienbar hervorsteht.

Beim Ausführungsbeispiel nach Fig. 2 sind die Zirkelschenkel Z1, Z2 vom Spindelbereich bis zum Zirkelkopf 1 jeweils geschlitzt, und eine im Zirkelkopf 1 mittels der Gelenkschrauben 2.1, 2.2 befestigte, ebenfalls etwa hutartig geformte Spindel-Schutzplatte SSK2 erstreckt sich durch die beiden Schenkelschlitze 13 bis zum Spindelbereich. Ein Spindelumfassungsbereich der Spindelschutzplatte SSK2 ist mit einem Spindelaufnahmeschlitz 14 versehen. Letzterer wird von einem Querschlitz 12 zum Hindurchgreifen des Rändelrades 11 gekreuzt, so dass ein Umfassungsbereich für das Rändelrad gebildet ist. Die Zirkelschenkel Z1, Z2 sind in Öffnungs- und Schliessrichtung mit ihren Gewindelagern 7 an den Kanten des Spindelaufnahmeschlitzes 14 der Spindelschutzplatte SSK2 frei gleitend und auf der sich drehenden Spindel bewegbar. Die Dicke der Spindelschutzplatte SSK2 ist vorzugsweise mindestens so gross wie der Spindeldurchmesser.

Im Beispiel nach Fig. 3 ist ebenfalls eine die Spindel 6 umfassende Schutzplatte SSK3 vorgesehen, die einen Kreuzschlitz 12, 14 mit Führungsschlitz 14 für die Verstellspindel 6 und einem Rändelradschlitz 12 für das Rändelrad 11 aufweist und die mit Querfortsätzen 10, 10 durch Schlitze 8 in den Zirkelschenkeln Z1, Z2 hindurchgreift, wobei ihre Position durch die gleitende Lagerung ihrer Führungsschlitzflanken an den schwenkbaren Gewindebuchsen 7 und durch das Rändelrad 11 bestimmt ist, welches durch den quer zur Spindelachse 6' verlaufenden Rändelradschlitz 12 hindurchgreift. Die Lagerung der Schutzplatte SSK3 ist in diesem Beispiel quasi schwimmend, weil sie keine am Zirkelkopf 1 befestigte Verlängerung aufweist. Die Schutzplatte SSK3 ist'mit Vorteil aus zwei zueinander kongruenten Teilplatten zusammengefügt (vergl. Spalt 15), deren Gesamtdicke vorzugsweise etwas grösser ist als der Spindeldurchmesser. Die beiden Hälften können mit kleinen ineinandergreifenden Schnapp-Vorsprüngen und -Ausnehmungen versehen sein, so dass sie bei der Montage über Spindel 6 und Rändelrad 11 geschoben und dann zusammengeclipst werden.

Im Beispiel nach Fig. 4 ist eine Doppel-Schutzplatte SSK4 quasi in schwimmender Lagerung der beiden Einzelplatten vorgesehen. Die Doppel-Schutzplatte SSK4 besteht aus zwei Schutzplatten 90.1 und 90.2, von denen je eine auf je einer Seite der Verstellspindel 6 an den Aussenseiten der Zirkelschenkel Z1, Z2 angeordnet ist, wobei jede Schutzplatte einen Kreuzschlitz 12, 14 mit Führungsschlitz 14 für die Verstellspindel 6 und einem Rändelradschlitz 12 für das Rändelrad 11 aufweist. Schwenkbare Gewindebuchsen 7 greifen jeweils mit kopfschraubenartigen Verlängerungen 7.1 durch die Führungsschlitze 14 der Schutzplatten 90.1, 90.2 hindurch. Die Position der beiden Schutzplatten 90.1, 90.2 ist ähnlich dem Beispiel nach Fig. 3 durch die gleitende Lagerung der Flanken ihrer Führungsschlitze 14 an den Verlängerungen 7.1 der schwenkbaren Gewindebuchsen 7 und durch das Rändelrad 11 bestimmt, welches durch den quer zur Spindelachse verlaufenden Rändelradschlitz 12 hindurchgreift.

Im Beispiel nach Fig. 5 und 6 wird von einer Zirkelausführung ausgegangen, bei der die schwenkbaren Gewindebuchsen 70 jeweils zweiteilig sind, wobei jede der beiden Buchsenhälften 70.1, 70.2 sowohl in Schlitzen 8 der Zirkelschenkel Z1, Z2 mit inneren Buchsenteilen 70a als auch aussen auf den Zirkelschenkeln mit äusseren Buchsenteilen 70b sitzt. Die Gewindebuchsen 70 bestehen aus Kunststoff. An die äusseren Buchsenteile 70b sind die Spindel 6 beidseits überdeckende Schutzzungen 900a, 900b eines Schutzkörpers SSK 5 angeformt, die in Fig. 5 und 6 gestrichelt angedeutet sind. Insbesondere verlaufen die Schutzzungen auf ihren der Spindel 6 zugewandten Seite rinnenförmig bzw. konvex gekrümmt. Bei dieser Ausführung bewegen sich die Schutzzungen 900a, 900b zusammen mit den Zirkelschenkeln Z1, Z2, wenn diese geöffnet oder geschlossen werden. Ausserdem weisen bei diesem Beispiel die Zirkelschenkel Z1, Z2 gelenkige, feststellbare Verbindungen ihrer unteren Schenkelabschnitte z1, z2 auf, wie anhand der Gelenk- und Fixierschrauben 16 erkennbar. Der^1 untere Schenkelabschnitt 15 des Zirkelschenkels Z2 ist ferner an der Trennstelle 17 herausnehmbar, wenn die Fixierschraube 18 gelöst wird, so dass z.B. statt eines Schenkelabschnitts 15 mit Graphitmine ein solcher mit Reissfeder eingesetzt werden kann. Die Ausführung mit angelenkten Schenkelabschnitten nach Fig. 5 kann naturgemäss auch bei den anderen Zirket-ausführungen nach Fig. 1 bis 4 sowie 7 Anwendung finden.

Mit Vorteil bestehen nicht nur der Schutzkörper SSK5 nach Fig. 5 und 6 aus Kunststoff, sondern auch die Schutzkörper SSK1, SSK2, SSK3 und SSK4 nach Fig. 1 bis 4 sowie derjenige der noch zu erläuternden Fig. 7. Geeignet sind zäh-elastische, d.h. bruchsichere, thermoplastische Kunststoffe, z.B. Polyäthylen oder Polypropylen.

Es ist sogar zweckmässig, dass die Verstellspindel selbst aus Kunststoff gefertigt ist, weil sie durch die Spindelschutzkörper geschützt ist. Desgleichen besteht eine günstige Ausführung darin, dass auch das Rändelrad ein Kunststoffteil ist.

Beim Ausführungsbeispiel nach Fig. 7 und 8 ist über die freien Enden der Zirkelschenkel Z1, Z2 mit ihren Minen- und Nadelbefestigungen und ihren Feststell-Rädchen eine Schutzkappe 19 aufsetzbar, die elastisch deformierbare Schenkel 19.1, 19.2 zur leichten De- und Remontage auweist. Im Innern der Schutzkappe 19 ragt von der Rückwand eine rechteckige Aufnahmekammer 20 hervor, in welchen beim Aufsetzen der Schutzkappe die Nadeln oder Minen ihre Aufnahme finden. Bei diesem Zirkel sind mithin die Spindel 6, z.B. mit Spindelschutzkörper SSK2, und die Zirkelspitzen mit der Schutzkappe 19 geschützt, so dass der Zirkel zu seinem Schutz nicht unbedingt in einem Zirkelkasten oder in einem Etui untergebracht werden muss.

Es sei noch erwähnt das bei allen beschriebenen Zirkelausführungen die Spindelschutzkörper einer Ausführung nicht entgegenstehen, bei der ausser der Feineinstellung der Öffnungsweite ihrer Schenkel mittels des Rändelrades 11 eine solche Gewindesteigung ihrer Verstellspindel und der zugehörigen Gewindelager vorgesehen ist, dass eine Schnell- oder Grobverstellung der Zirkelschenkel beim Zusammenklappen bzw. beim Aufspreizen oder Zusammenführen der Zirkelschenkel von Hand ermöglicht ist, bevor in den letzgenannten beiden Fällen mit dem Rändelrad eine Feinverstellung vorgenommen wird. Der beschriebene Spindelschutz gemäss der Erfindung ist auch bei Zirkeln möglich, bei denen während der Schnellverstellung die Vertsellspindel sich nicht dreht, weil mittels hebel-betätigbarer geteilter Gewindelager letztere von der Verstellspindel entkuppelt werden. D. h. die Gewindelager rasten durch Druck auf die an den Zirkelschenkeln gelagerten Hebel aus, und die Zirkelschenkel lassen sich dann durch Schnellverstellung öffnen oder schliessen. Lässt man die Hebel los, rasten die Gewindelager wieder an der Verstellspindel ein, so dass die normale Feinverstellung mittels des Rändelrades ermöglicht ist.

### Bezugszeichenliste

- **ZZ**: Zirkel
- **1**: Zirkelkopf
- **1a**: Schaft, gerändelt
- **2**: Schenkelgelenk
- **Z1, Z2**: Zirkelschenkel
- **2.1, 2.2**: Gelenkschrauben
- **3.1, 3.2**: Nadelbefestigungen
- **4.1, 4.2**: Nadeln
- **5.1, 5.2**: Feststellrädchen
- **6**: Verstellspindel
- **6'**: Spindelachse
- **7**: Gewindelager
- **7'**: Gelenkachse von (7)
- **8**: Schlitze in (Z1, Z2)
- **SSK1**: Spindelschutzkörper
- **9.1, 9.2**: Schutzplatten, hutartig
- **10**: Querfortsätze
- **11**: Rändelrad
- **12**: Schlitz für (11)
- **SSK2**: Spindelschutzplatte
- **13**: Schenkelschlitze
- **14**: Spindelaufnahmeschlitz iu (SSK2)
- **SSK3**: Schutzplatte, weitere
- **15**: Spalt an (SSK3)
- **SSK4**: Doppel-Schutzplatte
- **90.1, 90.2**: einzelne Schutzplatten
- **7.1**: Verlängerungen an (7)
- **70**: Gewindebuchsen, zweiteilig
- **70.1, 70.2**: Buchsenhälften
- **70a, 70b**: innerer bzw. äusserer Buchsenteil
- **900a, 900b**: Schutzzungen
- **SSK5**: Schutzkörper, weiterer
- **z1, z2**: Schenkelabschnitte, untere
- **16**: Gelenk- und Fixierschrauben
- **17**: Trennstelle an (z2)
- **18**: Fixierschraube
- **19**: Schutzkappe
- **19.1, 19.2**: Schenkel an (19)
- **20**: Aufnahmekammer, rechteckig

## Patentansprüche

1. Zirkel (ZZ) mit Schenkelgelenk (2) für die beiden Zirkelschenkel (Z1, Z2) an einem oberen Zirkelkopf (1) der Zirkelschenkel, mit einer in der Nähe des Schenkelgelenkes (2) in je einem Gewindelager (7) drehbar gelagerten Verstellspindel (6), wobei die Verstellspindel je nach dem Grad der Aufspreizung der Zirkelschenkel (Z1, Z2) aus diesen mehr oder weniger weit herausragt, und mit am unteren Ende der Zirkelschenkel jeweils angeordneten Minen- oder Nadelbefestigungen (3.1, 3.2), **gekennzeichnet durch** einen die Spindeldrehung und Schenkel-Verstellung zulassenden Spindelschutzkörper (SSK1, SSK2, SSK3, SSK4, SSK5), welcher die Verstellspindel (6) so weit abdeckt, dass eine ungewollte Verbiegung der oder eine Verletzung **durch** die Verstellspindel vermieden ist.

2. Zirkel nach Anspruch 1, mit einem den Zirkelkopf bildenden kopfseitigen Lagerkörper für das Schenkelgelenk, **dadurch gekennzeichnet, dass** der Spindelschutzkörper (SSK1, SSK2) am kopfseitigen Lagerkörper gelagert ist.

3. Zirkel nach Anspruch 2, **dadurch gekennzeichnet, dass** der Spindelschutzkörper (SSK1) aus zwei etwa hutartigen Schutzplatten (9.1,9.2) besteht, die sich auf beiden Aussenseiten der Zirkelschenkel (Z1, Z2) vom Zirkelkopf (1) bis zum Bereich der Verstellspindel (6) erstrecken und mit je zwei die Verstellspindel beidseits überdeckenden Querfortsätzen (10) versehen sind.

4. Zirkel nach Anspruch 3, wobei ein mittig auf der Verstellspindel sitzendes Rändelrad vorgesehen ist, **dadurch gekennzeichnet, dass** das Rändelrad (11) durch Schlitze(12) in den Schutzplatten (9.1, 9.2) nach aussen hindurchgreift.

5. Zirkel nach Anspruch 2, **dadurch gekennzeichnet, dass** die Zirkelschenkel (Z1, Z2) vom Spindelbereich bis zum Zirkelkopf (1) jeweils geschlitzt sind und eine im Zirkelkopf befestigte etwa hutartig geformte Spindelschutzplatte (SSK2) sich durch die beiden Schenkelschlitze (13) bis zum Spindelbereich erstreckt, dass ein Spindelumfassungsbereich der Spindelschutzplatte (SSK2) mit einem Spindelaufnahmeschlitz (14) versehen ist und dass die Zirkelschenkel (Z1, Z2) in Öffnungs- und Schliessrichtung mit ihren Gewindelagern (7) an den Schlitzflanken der Spindelschutzplatte frei gleitend und auf der sich drehenden Spindel (6) bewegbar sind. (Fig. 1)

6. Zirkel nach Anspruch 5, **dadurch gekennzeichnet, dass** der Spindelaufnahmeschlitz (14) der Schutzplatte (SSK2) von einem Querschlitz (12) zum Hindurchgreifen des Rändelrades (11) gekreuzt wird, so dass ein Umfassungsbereich für das Rändelrad (11) gebildet ist. (Fig. 1)

7. Zirkel nach Anspruch 1 oder 5, **dadurch gekennzeichnet, dass** die den Zirkelschenkeln (Z1, Z2) zugeordneten Gewindelager (7) für die Verstellspindel (3) als schwenkbar gelagerte Gewindebuchsen ausgebildet sind, deren Schwenkachsen (7') quer zur Verstellspindel (6) verlaufen, so dass sie der Änderung des Winkels zwischen Verstellspindel (3) und Zirkelschenkel (Z1, Z2), die sich bei der Öffnungs- oder Schliessbewegung der Zirkelschenkel ergibt, zu folgen vermögen.

8. Zirkel nach Anspruch 7,**gekennzeichnet durch** eine die Spindel (6) umfassende Schutzplatte (SSK3), die einen Kreuzschlitz (14, 12) mit Führungsschlitz (14) für die Verstellspindel (6) und einem Rändelradschlitz (12) für das Rändelrad (11) aufweist und die mit Querfortsätzen **durch** Schlitze (8) in den Zirkelschenkeln (Z1, Z2) hindurchgreift, wobei ihre Position **durch** die gleitende Lagerung ihrer Führungsschlitzflanken an den schwenkbaren Gewindebuchsen (7) und **durch** das Rändelrad (11) bestimmt ist, welches **durch** den quer zur Spindelachse (6') verlaufenden Rändelradschlitz (12) hindurchgreift.

9. Zirkel nach Anspruch 1, **gekennzeichnet durch** zwei Schutzplatten (90.1, 90.2) eines Spindelschutzkörpers (SSK4), von denen je eine auf je einer Seite der Verstellspindel (6) an den Aussenseiten der Zirkelschenkel (Z1, Z2) angeordnet ist, wobei jede Schutzplatte einen Kreuzschlitz (14, 12) mit Führungsschlitz (14) für die Verstellspindel (3) und einen Rändelradschlitz (12) für das Rändelrad (11) aufweist, dass schwenkbare Gewindebuchsen (7) jeweils mit kopfschraubenartigen Verlängerungen (7.1) **durch** die Führungsschlitze (14) der Schutzplatten hindurchgreifen und wobei die Position der beiden Schutzplatten (90.1, 90.2) durch die gleitende Lagerung ihrer Führungsschlitzflanken an den Verlängerungen (7.1) der schwenkbaren Gewindebuchsen (7) und **durch** ein Rändelrad (11) bestimmt ist, welches **durch** den quer zur Spindelachse (6') verlaufenden Rändelradschlitz (12) hindurchgreift.

10. Zirkel nach Anspruch 8, **dadurch gekennzeichnet, dass** die Schutzplatte (SSK3) aus zwei zueinander kongruenten Teilplatten zusammengefügt ist, deren Gesamtdicke grösser ist als der Spindeldurchmesser.

11. Zirkel nach einem der Ansprüche 1 bis 10, **dadurch gekennzeichnet, dass** der Spindelschutzkörper (SSK1, SSK2, SSK3, SSK4) aus Kunststoff besteht.

12. Zirkel nach Anspruch 7, wobei die schwenkbaren Gewindebuchsen jeweils zweiteilig sind und jeder Buchsenteil (70.1, 70.2) sowohl in Schlitzen (8) der Zirkelschenkel (Z1, Z2) sitzen (70a) als auch aussen auf den Zirkelschenkeln sitzende Buchsenteile (70b) aus Kunststoff aufweisen **dadurch gekennzeichnet, dass** an die äusseren Buchsenteile (70b) die Verstellspindel beidseits überdeckende Schutzzungen (900a, 900b) angeformt sind.

13. Zirkel nach Anspruch 12, **dadurch gekennzeichnet, dass** die Schutzzungen (900a, 900b) auf ihren der Verstellspindel (6) zugewandten Seite rinnenförmig verlaufen.

14. Zirkel nach einem der Ansprüche 1 bis 13, **dadurch gekennzeichnet, dass** die Verstellspindel selbst aus Kunststoff gefertigt ist.

15. Zirkel nach einem der Ansprüche 1 bis 14, mit einem auf der Verstellspindel sitzenden Rändelrad, **dadurch gekennzeichnet, dass** auch das Rändelrad aus Kunststoff besteht.

16. Zirkel nach einem der Ansprüche 1 bis 15, **dadurch gekennzeichnet, dass** über die Enden der Zirkelschenkel (Z1, Z2) mit ihren Minen- und Nadelbefestigungen und ihren Feststell-Rädchen Schutzkappen (19) aufsetzbar sind, die elastisch deformierbare Schenkel (19.1, 19.2) zur leichten De- und Remontage aufweisen.

17. Zirkel nach einem der Ansprüche 1 bis 16, **dadurch gekennzeichnet, dass** er ausser der Feineinstellung der Öffnungsweite seiner Schenkel mittels des Rändelrades (11) mit einer solchen Gewindesteigung seiner Verstellspindel (6) und der zugehörigen Gewindelager (7) versehen ist, dass eine Schnell- oder Grobverstellung der Zirkelschenkel (Z1, Z2) beim Zusammenklappen bzw. beim Aufspreizen oder Zusammenführen der Zirkelschenkel von Hand ermöglicht ist, bevor in den letztgenannten beiden Fällen mit dem Rändelrad (11) eine Feinverstellung vorgenommen wird.

## Claims

1. A compass (ZZ), comprising a leg hinge (2) for the two compass legs (Z1, Z2) on an upper compass head (1) of the compass legs, an adjusting spindle (6) rotatably mounted in a threaded bearing (7) in the vicinity of the leg hinge (2), the adjusting spindle protruding from the compass legs (Z1, Z2) by a variable length depending on the degree by which the compass legs (Z1, Z2) are spread, and further comprising lead or needle attachments (3.1, 3.2) at the lower ends of the compass legs, **characterized by** a spindle protection body (SSK1, SSK2, SK3, SSK4, SK5) allowing the spindle rotation and leg adjustment, the body covering the adjusting spindle (6) far enough so that inadvertent bending of or damage to the adjusting spindle is prevented.

2. The compass according to claim 1, having a head-side bearing body for the leg hinge, the bearing body forming the compass head, **characterized in that** the spindle protection body (SSK1, SSK2) is mounted on the head-side bearing body.

3. The compass according to claim 2, **characterized in that** the spindle protection body (SSK1) is composed of two substantially hat-shaped protection plates (9.1, 9.2) which extend on both outer sides of the compass legs (Z1, Z2) from the compass head (1) to the region of the adjusting spindle (6) and are provided, respectively, with two transverse appendages (10) covering the adjusting spindle on both sides.

4. The compass according to claim 3, a knurled wheel that is seated centrally on the adjusting spindle being provided, **characterized in that** the knurled wheel (1) penetrates slots (12) in the protection plates (9.1, 9.2) toward the outside.

5. The compass according to claim 2, **characterized in that** the respective compass legs (Z1, Z2) are slotted from the spindle region to the compass head (1) and a substantially hat-shaped spindle protection plate (SSK2) attached in the compass head extends through the two leg slots (13) to the spindle region, a spindle surrounding region of the spindle protection plate (SSK2) is provided with a spindle receiving slot (14), and the compass legs (z1, Z2) can slide freely with the threaded bearings (7) thereof on the slot flanks of the spindle protection plate in the opening and closing directions and can be moved on the rotating spindle (6).

6. The compass according to claim 5, **characterized in that** the spindle receiving slot (14) of the protection plate (SSK2) is crossed by a transverse slot (12) for the knurled wheel (11) to penetrate so as to form an enclosing region for the knurled wheel (11) (FIG. 1).

7. The compass according to claim 1 or 5, **characterized in that** the threaded bearings (7) for the adjusting spindle (3) which are associated with the compass legs (Z1, Z2) are designed as pivotably mounted threaded bushings, the pivot axes (7') of which run transversely to the adjusting spindle (6) so that they are able to follow the change of the angle between the adjusting spindle (3) and the compass legs (z1, Z2) which results during the opening or closing motions of the compass legs.

8. The compass according to claim 7, **characterized by** a protection plate (SSK3) enclosing the spindle (6), the protection plate comprising a cross slot (14, 12) having a guide slot (14) for the adjusting spindle (6) and a knurled wheel slot (12) for the knurled wheel (11) and penetrating with transverse appendages through slots (8) in the compass legs (Z1, Z2), wherein the position of the protection plate is defined by the sliding mounting of the guide slot flanks thereof on the pivotable threaded bushings (7) and by the knurled wheel (11) which penetrates the knurled wheel slot (12) running transversely to the spindle axis (6').

9. The compass according to claim 1, **characterized by** two protection plates (90.1, 90.2) of a spindle protection body (SSK4), each being arranged on one side of the adjusting spindle (6) on the outer sides of the compass legs (Z1, Z2), wherein each protection plate comprises a cross slot (14, 12) having a guide slot (14) for the adjusting spindle (3) and a knurled wheel slot (12) for the knurled wheel (11), with cap screw-like extensions (7.1) of pivotable threaded bushings (7) penetrating the guide slots (14) of the protection plates, and wherein the positions of the two protection plates (90.1, 90.2) are defined by the sliding mounting of the guide slot flanks thereof at the extensions (7.1) of the pivotable threaded bushings (7) and by a knurled wheel (11) which penetrates the knurled wheel slot (12) running transversely to the spindle axis (6').

10. The compass according to claim 8, **characterized in that** the protection plate (SSK3) is joined from two sub-plates that are congruent with each other, the total thickness of which is greater than the spindle diameter.

11. A compass according to any one of claims 1 to 10, **characterized in that** the spindle protection body (SSK1, SSK2, SSK3, SSK4) is made of plastic.

12. The compass according to claim 7, each of the pivotable threaded bushings comprising two parts and each bushing part (70.1, 70.2) both being seated (70a) in slots (8) of the compass legs (Z1, Z2) and comprising plastic bushing parts (70b) seated on the outside on the compass legs, **characterized in that** the protective tongues (900a, 900b) covering the adjusting spindle on both sides are integrally formed on the outer bushing parts (70b).

13. The compass according to claim 12, **characterized in that** the protective tongues (900a, 900b) have a channel-shaped progression on the sides thereof that face the adjusting spindle (6).

14. A compass according to any one of claims 1 to 13, **characterized in that** the adjusting spindle is produced from plastic.

15. A compass according to any one of claims 1 to 14, comprising a knurled wheel seated on the adjusting spindle, **characterized in that** the knurled wheel is also made of plastic.

16. A compass according to any one of claims 1 to 15, **characterized in that** protective caps (19) can be placed over the ends of the compass legs (Z1, Z2) comprising the lead or needle attachments and the fixing wheels, the protective caps comprising elastically deformable legs (19.1, 19.2) for easy attachment and removal.

17. A compass according to any one of claims 1 to 16, **characterized in that**, aside from the fine adjustment of the opening width of the legs by means of the knurled wheel (11), the compass is provided with such a thread pitch of the adjusting spindle (6) thereof and of the associated threaded bearings (7) that fast or rough adjustment of the compass legs (Z1, Z2) is possible when folding or spreading or bringing together the compass legs by hand before a fine adjustment is performed by way of the knurled wheel (11) in the latter two cases.

## Revendications

1. Compas (ZZ) avec une articulation de branches (2) pour les deux branches de compas (Z1, Z2) sur une tête de compas supérieure (1) des branches de compas, avec une broche de réglage (6) disposée de façon rotative dans un palier fileté (7) respectif à proximité de l'articulation de branches (2), dans lequel la broche de réglage dépasse plus ou moins de celui-ci, selon le degré d'écartement des branches de compas (Z1, Z2), et avec des fixations d'aiguille ou de mine (3.1, 3.2) disposées respectivement à l'extrémité inférieure des branches de compas, **caractérisé par** un corps de protection de broche (SSK1, SSK2, SSK3, SSK4, SSK5) permettant la rotation de la broche et le réglage des branches, et recouvrant la broche de réglage (6) au point d'empêcher une flexion involontaire de la broche de réglage ou une blessure due à celle-ci.

2. Compas selon la revendication 1, avec un corps de palier côté tête formant une tête de compas, pour l'articulation des branches, **caractérisé en ce que** le corps de protection de broche (SSK1, SSK2) est installé sur le corps de palier côté tête.

3. Compas selon la revendication 2, **caractérisé en ce que** le corps de protection de broche (SSK1) est constitué de deux plaques de protection (9.1, 9.2) du genre chapeau, s'étendant des deux côtés extérieurs des branches de compas (Z1, Z2), de la tête de compas (1) jusqu'à la région de la broche de réglage (6), et pourvues chacune de deux prolongements transversaux (10) recouvrant la broche de réglage des deux côtés.

4. Compas selon la revendication 3, dans lequel il est prévu une roue moletée montée au centre de la broche de réglage, **caractérisé en ce que** la roue moletée (11) fait saillie vers l'extérieur à travers des fentes (12) dans les plaques de protection (9.1, 9.2).

5. Compas selon la revendication 2, **caractérisé en ce que** les branches de compas (Z1, Z2) sont fendues de la région de la broche jusqu'à la tête de compas, et **en ce qu'**une plaque de protection de broche (SSK2) formée à peu près comme un chapeau et fixée dans la tête de compas s'étend à travers les deux fentes de branches (13), jusqu'à la région de la broche, **en ce qu'**une région de bordure de broche de la plaque de protection de broche (SSK2) est pourvue d'une fente d'admission de broche (14), et **en ce que** les branches de compas (Z1, Z2) peuvent être déplacées sur la broche (6) en rotation et coulisser librement dans le sens d'ouverture et le sens de fermeture avec leurs paliers filetés (7) sur les bords des fentes de la plaque de protection de broche (Fig. 1).

6. Compas selon la revendication 5, **caractérisé en ce que** la fente d'admission de broche (14) de la plaque de protection (SSK2) est croisée par une fente transversale (12) pour traverser la roue moletée (11), de manière à former une région périphérique pour la roue moletée (11) (Fig. 1).

7. Compas selon la revendication 1 ou 5, **caractérisé en ce que** les paliers filetés (7) attribués aux branches de compas (Z1, Z2) pour la broche de réglage (3) sont conçus comme des douilles filetées montées de façon pivotante, dont les axes de pivotement (7') s'étendent transversalement à la broche de réglage (6), de manière à suivre le changement d'angle entre la broche de réglage (3) et les branches de compas (Z1, Z2), apparaissant lors du mouvement d'ouverture ou de fermeture des branches de compas.

8. Compas selon la revendication 7, **caractérisé par** une plaque de protection (SSK3) entourant la broche (6) et comportant une fente en croix (14, 12) avec une fente de guidage (14) pour la broche de réglage (6) et une fente de roue moletée (12) pour la roue moletée (11), et traversant les branches de compas (Z1, Z2) avec des prolongements transversaux à travers des fentes (8), sa position étant déterminée par le montage coulissant de ses bords de fente de guidage sur les douilles filetées (7) pivotantes, ainsi que par la roue moletée (11) traversant la fente de roue moletée (12) s'étendant transversalement à l'axe de broche (6').

9. Compas selon la revendication 1, **caractérisé par** deux plaques de protection (90.1, 90.2) d'un corps de protection de broche (SSK4), dont chacune est disposée d'un côté de la broche de réglage (6), sur les côtés extérieurs des branches de compas (Z1, Z2), chaque plaque de protection comportant une fente en croix (14, 12) avec une fente de guidage (14) pour la broche de réglage (3) et une fente de roue moletée (12) pour la roue moletée (11), en ce que des douilles filetées (7) pivotantes traversent respectivement les fentes de guidage (14) des plaques de protection, avec des prolongements (7.1) du genre vis à tête, et où la position des deux plaques de protection (90.1, 90.2) est déterminée par le montage coulissant de bords de fente de guidage sur les prolongements (7.1) des douilles filetées (7) pivotantes, ainsi que par une roue moletée (11) traversant la fente de roue moletée (12) s'étendant transversalement à l'axe de broche (6').

10. Compas selon la revendication 8, **caractérisé en ce que** la plaque de protection (SSK3) est assemblée à partir de deux plaques partielles congruentes l'une par rapport à l'autre, dont l'épaisseur globale est supérieure au diamètre de la broche.

11. Compas selon l'une des revendications 1 à 10, **caractérisé en ce que** le corps de protection de broche (SSK1, SSK2, SSK3, SSK4) est constitué de plastique.

12. Compas selon la revendication 7, dans lequel les douilles filetées pivotantes sont conçues chacune en deux parties, et chaque partie de douille (70.1, 70.2) sont à la fois montées dans des fentes (8) des branches de compas (Z1, Z2) et comportent des parties de douille (70b) en plastique montées à l'extérieur sur les branches de compas, **caractérisé en ce que** des langues de protection (900a, 900b) recouvrant la broche de réglage des deux côtés sont formées sur les parties de douille (70b) extérieures.

13. Compas selon la revendication 12, **caractérisé en ce que** les langues protectrices (900a, 900b) s'étendent en forme de gouttières de leur côté tourné vers la broche de réglage (6).

14. Compas selon l'une des revendications 1 à 13, **caractérisé en ce que** la broche de réglage est elle-même conçue en plastique.

15. Compas selon l'une des revendications 1 à 14, avec une roue moletée montée sur la broche de réglage (6), **caractérisé en ce que** la roue moletée est également constituée de plastique.

16. Compas selon l'une des revendications 1 à 15, **caractérisé en ce que** des capuchons protecteurs (19) comportant des branches (19.1, 19.2) déformables de façon élastique pour faciliter le démontage et le remontage peuvent être placés par-dessus les extrémités des branches de compas (Z1, Z2) avec leurs fixations d'aiguilles et de mines et leurs petites roues de réglages.

17. Compas selon l'une des revendications 1 à 16, **caractérisé en ce qu'**en dehors du réglage de précision de l'ouverture de ses branches au moyen de la roue moletée (11), il est pourvu d'un tel pas de filet pour sa broche de réglage (6) et des paliers filetés (7) correspondants, qu'il est possible d'effectuer manuellement un réglage rapide ou grossier des branches de compas (Z1, Z2) lors du pliage ou de l'écartement ou du rapprochement des branches de compas, avant d'effectuer un réglage de précision avec la roue moletée (11) dans les deux cas cités précédemment.
